# EUROPÄISCHE PATENTSCHRIFT

(11) **EP 1 826 514 B1**
(45) Veröffentlichungstag und Bekanntmachung des Hinweises auf die Patenterteilung: **31.03.2010**
(21) Anmeldenummer: 06003559.9
(22) Anmeldetag: 22.02.2006
(51) Int. Cl.: F25C 3/00, F25B 25/02, F25B 29/00

(54) **Verfahren zum Betrieb einer Kälteerzeugungsanlage mit doppeltem Nutzen**
Method of operating a refrigeration plant with double use
Procédé d'utilisation d'une installation de réfrigération avec double utilisation

(43) Veröffentlichungstag der Anmeldung: 29.08.2007
(73) Patentinhaber: Heinz Schilling KG, 47906 Kempen (DE)
(72) Erfinder: Schilling, Heinz, 47906 Kempen (DE)
(74) Vertreter: COHAUSZ DAWIDOWICZ HANNIG & SOZIEN

(56) Entgegenhaltungen:
- DE-A1- 2 450 311
- FR-A- 2 583 811
- GB-A- 2 415 243

## Beschreibung

Die Erfindung betrifft ein Verfahren zum Betrieb einer Kälteerzeugungsanlage mit einem Rückkühlwerk und einem Kondensator, wobei in einer Sommer-Betriebsart der Kondensator mit wenigstens einem ersten Verdampfer in einem internen Kältekreislauf angeordnet wird und mittels des wenigstens einen ersten Verdampfers ein Wärmeträgermedium in einem externen Kältekreislauf gekühlt wird, um wenigstens ein Bauelement einer luft- und/oder klimatechnischen Anlage zu kühlen, wobei die an dem Kondensator anfallende Wärme über das Rückkühlwerk der Umwelt zugeführt wird.

Luft- und klimatechnische Anlagen, insbesondere in Gebäuden, benötigen zur Einhaltung vorgegebener Raumluftkonditionen, wie z.B. Temperatur und/oder Feuchte, in der Regel Kälteenergie. Diese kann über Naturkühlung z.B. aus Brunnenwasser, Erdkälte, adiabatische Verdunstungskühlung oder mittels Kälteerzeugungsanlagen erzeugt bzw. bereitgestellt werden.

Die mechanischen Kälteerzeugungsanlagen nutzen dazu den carnotschen Kreisprozess mit einem Kältemittel als so genanntes Arbeitsmittel, welches zunächst komprimiert und verflüssigt und die dabei entstehende Wärme über den Kondensator abgeführt und anschließend im Verdampfer z.B. über ein Expansionsventil entspannt wird, womit Kälte entsteht und so im Verdampfer Wärme aus einem zu kühlenden Wärmeträgermedium entzogen wird. Die an einem Kondensator anfallende Wärme kann üblicherweise mittels eines Rückkühlwerkes z.B. der Umwelt zugeführt werden.

Die inneren Prozesstemperaturen liegen üblicherweise auf der Kälteseite (Verdampferseite) bei etwa +5°C bis -5°C und auf der Abwärmeseite (Kondensatorseite) zwischen 30°C bis 50°C. Damit können z.B. Kaltwassertemperaturen von z.B. 12°C bis 6°C bereitgestellt werden und es werden Rückkühlmedien zwischen 25°C und 45°C erforderlich, mit denen die Abwärme aus einem Kondensator abgeführt wird.

In der Regel werden derartige Kälteerzeugungsanlagen im Sommerkühlbetrieb bei Außentemperaturen zwischen 15°C und 32°C benötigt, um z.B. die einem Gebäude zugeführte warme Außenluft abzukühlen, wofür z.B. ein Wärmetauscher in einem Zuluftstrom angeordnet wird, der von einem gekühlten Wärmeträgermedium durchflossen wird, welches zuvor in einer Verdampferstufe einer solchen Kälteerzeugungsanlage gekühlt wurde.

Bekannt ist es weiterhin, Kältemaschinen als Wärmepumpenanlagen einzusetzen. Soll die Wärmepumpenfunktion allerdings auch bei Außentemperaturen <= 0 Grad Celsius erfolgen, ist in der Regel vorauszusetzen, dass eine gesicherte Wärmequelle wie z.B. Erdwärme, Brunnenwasser etc. zur Verfügung steht. Will man als Wärmequelle jedoch Außenluft verwenden oder die Fortluft eines Gebäudes unter 0 Grad Celsius auskühlen, ist dies durch die Kondensatbildung und Vereisung des Wärmetauschers problembehaftet. Dabei ist es weiter nachteilig, dass für jede erzeugte kWh an Heizwärme etwa 0,4 bis 0,7 kWh an Strom erforderlich wird. Dies entspricht etwa nur einer Leistungsziffer zwischen 1:2,5 bis 1:1,5.

Bekannte Kälteerzeugungsanlagen mit Einsatz im luft- und/oder klimatechnischen Bereich oder anderer ähnlicher Nutzungsbereiche, erfordern üblicherweise apparativ und gebäudetechnisch hohe Investitionen, welche durch die in der Regel geringen Betriebszeiten (1,000 bis 2.000 h/anno) ungenügend genutzt werden. Der Herstellkostenanteil pro kWh Kälteenergie ist daher besonders hoch. Der vorbeschriebene Zusatznutzen mit einer Wärmepumpe kann dies verbessern.

Das Dokument DE 24 50 311 offenbart ein Verfahren bzw. eine Kälteerzeugungsanlage, bei denen sowohl eine Eisbahn als auch eine Entfeuchtungsanlage eines Hallenbades parallel betrieben werden, wobei die anfallende Abwärme immer der Hallenbadbeheizung zugeführt wird.

Aufgabe der Erfindung ist es, die Investitionen für eine ohnehin installierte Kälteerzeugungsanlage besser auszunutzen.

Gelöst wird diese Aufgabe durch einen weiteren Zusatznutzen einer Kälteerzeugungsanlage durch Umschaltung auf eine weitere Kältenutzung und kombiniert mit einem Wärmepumpenbetrieb mit Außenluft als Wärmequelle. Erfindungsgemäß wird für eine Umschaltung in eine Winter-Betriebsart der Kondensator in einem internen Kältekreislauf mit wenigstens einem zweiten Verdampfer geschaltet wird, wobei mittels des wenigstens einen zweiten Verdampfers ein Wärmeträgermedium in einem zweiten externen Kältekreislauf gekühlt wird, wobei in einem Wärmepumpenbetrieb mit Außenluft als Wärmequelle ein Bauelement eines weiteren Kältenutzens gekühlt und die kondensatorseitige Abwärme als Gebäude-Heizwärme wahlweise auf Vorlauf oder Rücklauf einer Gebäudeheizung aufgeschaltet wird

Hierfür ist es vorgesehen, dass eine Kälteerzeugungsanlage in eine zweite Betriebsart umschaltbar ist, in der die erzeugte Kälte für einen weiteren Kältenutzen, wie z.B. eine Wintersport- und/oder Winterfreizeitanlage und/oder Kältenutzen im Gesundheitswesen, wie z.B. Kältekammern, Kältebäder, Eisbäder, Eiserzeugung etc. genutzt ist.

So kann eine Kälteerzeugungsanlage z.B. im Sommer in der ersten Betriebsart wie üblich zur Kühlung von z.B. Gebäudezuluft genutzt werden, wobei die kondensatorseitige Abwärme der Kälteerzeugungsanlage durch ein Rückkühlwerk der Umwelt zugeführt werden kann, wohingegen z.B. im Winter in der zweiten Betriebsart die Kälteerzeugungsanlage weiterhin genutzt wird, z.B. für einen im Winter gewünschten Zusatznutzen, der z.B. in einer Wintersport-und/oder Winterfreizeitanlage und/oder im Gesundheitswesen gesehen werden kann. So können z.B. im Winter mit derselben Anlage z.B. Eisbahnen zum Schlittschuhlaufen und/oder Eisstockschießen oder auch Beschneiungsanlagen oder andere Kälteanwendungen z.B. im Gesundheitswesen betrieben werden.

Analog zu den genannten verschiedenen Betriebsarten einerseits im Sommer und andererseits im Winter kann es auch vorgesehen sein, zwischen den Betriebsarten bei einem Wechsel zwischen einem Tag- und einem Nachtbetrieb umzuschalten und umgekehrt. Z.B. kann so tagsüber eine Kühlung von Gebäudeluft vorgenommen werden und nachts der Einsatz für den zusätzlichen Kältenutzen.

Grundsätzlich gilt neben diesen erfindungsgemäßen Umschaltmöglichkeiten, dass eine erfindungsgemäße Kälteerzeugungsanlage zu beliebigen Zeiten zwischen den Betriebsarten umgeschaltet werden kann, ggfs. kann eine automatische periodische Umschaltung nach Ablauf von vorgebbaren/vorgegebenen Zeitintervallen und somit ein intermittierender Betrieb erfolgen. Hierbei können die Zeitintervalle beliebig gewählt sein.

Dies kann besonders vorteilhaft in Einkaufszentren / Hotelanlagen und/oder Gesundheitszentren eingesetzt werden, die z.B. im Sommer zur Klimatisierung gekühlt werden sollen und die z.B. im Winter Ihren Kunden / Patienten einen zusätzlichen Nutzen, z.B. Freizeit- oder Sportattraktion oder therapeutische Anwendungen bieten wollen oder bei denen eine Umschaltung zwischen Tag-und Nachtbetrieb erfolgt bzw. gewünscht ist.

Bei dem genannten gekühlten Bauelement kann es sich z.B. um wenigstens einen Wärmetauscher im Zuluftstrom der Gebäudelüftungs- bzw. Gebäudeklimaanlage handeln. Der Kondensator ist erfindungsgemäß nach einer Umschaltung mit wenigstens einem zweiten Verdampfer in einem internen Kältekreislauf desselben vorgenannten Kältemittels angeordnet, wobei mittels des wenigstens einen zweiten Verdampfers ein Wärmeträgermedium in einem zweiten externen Kältekreislauf kühlbar ist, um wenigstens ein Bauelement eines weiteren Kältenutzen, z.B. einer Wintersport- und/oder Winterfreizeitanlage und/oder im Gesundheitswesen zu kühlen.

Hierbei weisen somit beide externe Kältekreisläufe jeweils einen eigenen Verdampfer auf und können anforderungsgemäß unterschiedliche Wärmeträgermedien beinhalten.

Es kann vorgesehen sein, dass das Wärmeträgermedium im zweiten externen Kältekreislauf ein frostsicheres Wärmeträgermedium ist, insbesondere eine Sole und/oder ein Glykol-Wasser-Gemisch, um beim Betrieb in Verbindung mit einer Winterfreizeit- oder Wintersportanlage oder einer Anlage im Gesundheitswesen ein Einfrieren des Wärmeträgermediums zu verhindern. Das Wärmeträgermedium im ersten externen Kältekreislauf muss hingegen nicht zwingend frostsicher sein.

In bevorzugter Ausführung kann der Kreislauf des Wärmeträgermediums im zweiten externen Kältekreislauf, zwischen mehreren zu kühlenden Bauelementen z.B. einer Wintersport- und/oder Winterfreizeitanlage und/oder Anlage im Gesundheitswesen zumindest teilweise umschaltbar sein. Beispielsweise kann das Wärmeträgermedium durch wenigstens eine Kühlschlange einer Eisbahn und/oder einen Wärmetauscher einer Beschneiungsanlage oder einer Kühlschlange einer Kältekammer etc. zirkulieren.

Bei allen Ausführungen kann es bevorzugt vorgesehen sein, dass in der ersten Betriebsart interne Verdampfer-Prozesstemperaturen in den jeweiligen Verdampfern von größer gleich Null Grad Celsius erzeugt werden und in der zweiten Betriebsart von kleiner als Null Grad Celsius, insbesondere -10°C erzeugt werden. So kann in der zweiten Betriebsart beispielsweise automatisch mittels einer Kühlschlange auf einer gekühlten Fläche eine Eisfläche durch ein Auskondensieren und Festfrieren von Luftfeuchtigkeit erzeugt werden, insbesondere wobei in der ersten Betriebsart ein Einfrieren der lüftungstechnischen Anlage verhindert wird.

Um unterschiedliche Temperaturen des jeweiligen Wärmeträgermediums im ersten und zweiten externen Kältekreislauf in der ersten und zweiten Betriebsart zu ermöglichen, kann es vorgesehen sein, dass der kältemaschineninterne Prozessdruck des Kältemittels im internen Kältekreislauf zwischen Kondensator und einem (der ggfs. mehreren) Verdampfer bei einer Umschaltung in die zweite Betriebsart änderbar, insbesondere erhöhbar ist, insbesondere um das Wärmeträgermedium im zweiten externen Kältekreislauf auf eine niedrigere Temperatur zu kühlen als die Temperatur des ersten externen Kältekreislaufs in der ersten Betriebsart.

Hierdurch kann gleichzeitig erreicht werden, dass in der zweiten Betriebsart die kondensatorseitige Abwärme ein höheres Wärmepotential erreicht als in der ersten Betriebsart und diese Abwärme bevorzugt in umschaltbarer Weise auf einen anderen Wärmeverbraucher, insbesondere als Gebäude-Heizwärme oder insbesondere nachrangig auf ein Rückkühlwerk aufschaltbar ist.

Die Kombination einer zusätzlichen Nutzung der Kältemaschine in Verbindung mit der Wärmepumpenfunktion wird besonders wirtschaftlich, da das Wärme-und Kälteprodukt der Kältemaschine gleichzeitig genutzt wird und ggfs. im Idealfall auf eine übliche Heizungsanlage verzichtet werden kann.

Die Außenluft wird hier als Wärmequelle für einen Kältemaschinenbetrieb mit gleichzeitiger Wärmepumpenfunktion eingesetzt. Der ansonsten problematische Kondensatausfall aus der Luft und die damit einhergehende Vereisung können positiv zur Eisbildung genutzt werden.

Eine erfindungsgemäße Kälteerzeugungsanlage kann so einen doppelten Nutzen haben, nämlich z.B. im Sommer für die Kühlung von Zuluft eines Gebäudes und z.B. im Winter die Kühlung z.B. einer Winterattraktion (Wintersport-/-freizeitanlage) oder einer Kälteanwendung im Gesundheitswesen und insbesondere gleichzeitig die Beheizung eines Gebäudes. Der doppelte Nutzen kann sich analog bei einer Umschaltung z.B. zwischen Tag- und Nachtbetrieb ergeben oder auch bei Umschaltungen zu anderen festgelegten Zeiten, insbesondere die der Nutzer einer solchen Anlage festlegen kann.

Ein Ausführungsbeispiel ist in der Figur dargestellt.

Die Figur 1 zeigt in schematischer Übersicht eine Kälteerzeugungsanlage mit einem Kondensator 5 der unter Verwendung eines Kältemittels einen internen Kältekreislauf bildet mit einem ersten Verdampfer 7 oder nach Umschaltung mittels der Ventile 19 mit einem zweiten Verdampfer 9.

So kann in einer ersten Betriebsart mittels des ersten Verdampfers 7 über den nachgeschalteten externen Kältekreislauf K1 mit einem Wärmeträgermedium durch den Wärmetauscher 14 in der Lüftungsanlage 16 die Zuluft eines Gebäudes gekühlt werden.

Nach einer Umschaltung kann mittels des zweiten Verdampfers 9 ein zweiter externer Kältekreislauf K2 mit einem Wasser-/Sole-Glykol-Gemisch als Wärmeträgermedium gekühlt werden, welches in dieser Ausführung durch eine Kühlschlange 11 einer Eisfläche und/oder durch einen Wärmetauscher einer Beschneiungsanlage 12 zirkuliert, mittels der Luft gekühlt wird, um sodann versprühtes Wasser zu Schnee gefrieren zu lassen.

In dem zweiten Verdampfer 9 ist hier bevorzugt ein frostsicherer, z.B. solebetriebener Wärmeaustauscher eingebunden, wobei die Kälteprozesstemperatur des internen Kältemittels im Verdampfer 9 auf z.B. - 10°C z.B. durch Prozessdruckänderung umschaltbar absenkbar ist, um damit eine Temperatur des Wärmeträgermediums von ca. -5°C zur Nutzung im Bereich von Eissport oder Fan-Attraktion zu ermöglichen. Die Prozessdrücke können z.B. an den Druckanzeigen 20 angezeigt werden.

Durch Abkühlung der Eissportflächen unter 0°C kann so aus der Luft Kondensat ausgefällt und direkt als Eis- und Reifschicht an der Oberfläche abgelagert werden. Im Einzelfall können auch wasserbesprühte Flächen abgekühlt werden. Eine weitere Nutzung der Kältepotentiale kann durch Auskühlung von Wasser und ggf. zur Schneeerzeugung genutzt werden,

Zweckmäßigerweise wird hier weiter vorgeschlagen, die interne Kältemaschinen / Wärmepumpen - Prozesstemperatur auch auf der Rückkühlseite im Kondensator 5 durch entsprechende, insbesondere höhere Prozessdrücke des internen Kältemittels in der Kälteerzeugungsanlage anzuheben, so dass Temperaturen (z.B. zwischen 40°C und 80°C) entstehen, welche für Heizzwecke nutzbar sind.

Hierfür wird die Abwärme des Kondensators 5 durch das Wärmeträgermedium des Rückkühlkreislaufs RK vorrangig zu einem Wärmetauscher 17 geführt, um die Abwärme wahlweise in einen Vorlauf 2 oder Rücklauf 3 einer Heizungsanlage mit einem Heizkessel 1 zu übertragen oder durch Umschaltung direkt zum Rückkühlwerk 4 (üblicherweise im Sommerbetrieb) zu transportieren. So kann die Abwärme im Winter zum Heizen des Gebäudes genutzt werden.

Die beschriebenen Funktionen gelten äquivalent auch für andere Kälteerzeugungsarten wie z.B. Turboverdichteranlagen, Absorptionskälteanlagen etc.

## Patentansprüche

1. Verfahren zum Betrieb einer Kälteerzeugungsanlage mit einem Rückkühlwerk und einem Kondensator (5), wobei in einer Sommer-Betriebsart der Kondensator mit wenigstens einem ersten Verdampfer (7) in einem internen Kältekreislauf angeordnet wird und mittels des wenigstens einen ersten Verdampfers (7) ein Wärmeträgermedium in einem externen Kältekreislauf gekühlt wird, um wenigstens ein Bauelement (14) einer luft- und/oder klimatechnischen Anlage (16) zu kühlen, wobei die an dem Kondensator anfallende Wärme über das Rückkühlwerk der Umwelt zugeführt wird, **dadurch gekennzeichnet, dass** für eine Umschaltung in eine Winter-Betriebsart der Kondensator (5) in einem internen Kältekreislaufmit wenigstens einem zweiten Verdampfer (9) geschaltet wird, wobei mittels des wenigstens einen zweiten Verdampfers (9) ein Wärmeträgermedium in einem zweiten externen Kältekreislauf gekühlt wird, wobei in einem Wärmepumpenbetrieb mit Außenluft als Wärmequelle ein Bauelement eines weiteren Kältenutzens gekühlt und die kondensatorseitige Abwärme als Gebäude-Heizwärme wahlweise auf Vorlauf (2) oder Rücklauf (3) einer Gebäudeheizung aufgeschaltet wird.

2. Verfahren nach Anspruch 1, **dadurch gekennzeichnet, dass** es sich bei dem Kältenutzen um eine Wintersport- und/oder Winterfreizeitanlage (11,12) und/oder Anlage des Gesundheitswesens handelt.

3. Verfahren nach Anspruch 1 oder 2, **dadurch gekennzeichnet, dass** in der Winter-Betriebsart mittels einer Kühlschlange auf einer gekühlten Fläche eine Eisfläche durch Auskondensieren und Festfrieren von Luftfeuchtigkeit erzeugt wird.

4. Verfahren nach einem der vorherigen Ansprüche, **dadurch gekennzeichnet, dass** als Wärmeträgermedium im zweiten externen Kältekreislauf ein frostsicheres Mittel eingesetzt wird, insbesondere eine Sole und/oder Glykol-Wasser-Gemisch.

5. Verfahren nach einem der vorherigen Ansprüche, **dadurch gekennzeichnet, dass** der zweite externe Kältekreislauf des Wärmeträgermediums zwischen mehreren zu kühlenden Bauelementen (11,12) eines weiteren Kältenutzens zumindest teilweise umgeschaltet wird.

6. Verfahren nach Anspruch 5, **dadurch gekennzeichnet, dass** das Wärmeträgermedium durch wenigstens eine Kühlschlange einer Eisbahn (11) und/oder einen Wärmetauscher (12) einer Beschneiungsanlage zirkuliert.

7. Verfahren nach einem der vorherigen Ansprüche, **dadurch gekennzeichnet, dass** der Prozessdruck des Kältemittels im internen Kältekreislauf zwischen Kondensator (5) und einem Verdampfer (7,9) bei einer Umschaltung in die Winter-Betriebsart geändert wird.

8. Verfahren nach Anspruch 7, **dadurch gekennzeichnet, dass** der Prozessdruck erhöht wird, um den zweiten externen Kältekreislauf (11,12) auf eine niedrigere Temperatur zu kühlen als die Temperatur des ersten externen Kältekreislaufs in der Sommer-Betriebsart.

9. Verfahren nach einem der vorherigen Ansprüche, **dadurch gekennzeichnet, dass** die Verdampfer-Prozesstemperaturen zwischen den Betriebsarten umgeschaltet werden.

10. Verfahren nach Anspruch 9, **dadurch gekennzeichnet, dass** die Prozesstemperaturen von Null Grad Celsius auf minus 10°C umgeschaltet werden.

## Claims

1. Method of operating a refrigeration plant with a recooler and a condenser (5) wherein in summer operating mode the condenser is arranged in an internal cooling circuit with at least one first evaporator (7) and a heat transfer medium in an external cooling circuit is cooled by means of the at least one first evaporator (7) to cool at least one component (14) of a ventilation and/or air-conditioning system (16), the heat accruing at the condenser being supplied to the environment via the recooler, **characterized in that** for a switchover to winter operating mode the condenser (5) is coupled to an internal cooling circuit with at least one second evaporator (9), a heat transfer medium in a second external cooling circuit being cooled by means of the at least one second evaporator (9), a component of a further cooling utility being cooled in a heat pump mode using outdoor air as heat source, and the condenser-side waste heat being utilized for building heating by being coupled optionally to the advance (2) or return (3) leg of a building heating system.

2. Method according to Claim 1, **characterized in that** the cooling utility is a winter sports and/or winter leisure facility (11, 12) and/or health facility.

3. Method according to Claim 1 or Claim 2, **characterized in that** in winter mode an ice surface is produced on a cooled surface by means of a refrigeration coil through condensation and freezing *in situ* of atmospheric moisture.

4. Method according to any one of the preceding claims, **characterized in that** a frostproof medium, in particular a brine and/or glycol-water mixture, is used as the heat transfer medium in the second external cooling circuit.

5. Method according to any one of the preceding claims, **characterized in that** the second external cooling circuit of the heat transfer medium is at least partially switched between a number of components (11, 12) of a further cooling utility requiring to be cooled.

6. Method according to Claim 5, **characterized in that** the heat transfer medium is circulated through at least one skating rink refrigeration coil (11) and/or one snow cannon heat exchanger (12).

7. Method according to any one of the preceding claims, **characterized in that** the process pressure of the cooling medium in the internal cooling circuit between condenser (5) and an evaporator (7, 9) is changed upon switchover to winter mode.

8. Method according to Claim 7, **characterized in that** the process pressure is boosted to cool the second external cooling circuit (11, 12) to a temperature below that of the first external cooling circuit in summer mode.

9. Method according to any one of the preceding claims, **characterized in that** the evaporator process temperatures are switched between operating modes.

10. Method according to Claim 9, **characterized in that** the process temperatures are switched from zero degrees Celsius to -10°C.

## Revendications

1. Procédé d'utilisation d'une installation de réfrigération avec un aéroréfrigérant et un condensateur (5), dans un mode de fonctionnement d'été, le condensateur étant disposé avec au moins un premier évaporateur (7) dans un circuit de réfrigération interne et au moyen de l'au moins un premier évaporateur (7), un agent caloporteur étant refroidi dans un circuit de réfrigération externe afin de refroidir au moins un élément de construction (14) d'une installation (16) d'aérage et/ou de climatisation, la chaleur produite sur le condensateur étant amenée à l'environnement par le biais de l'aéroréfrigérant, **caractérisé en ce que** pour une commutation dans un mode de fonctionnement d'hiver, le condensateur (5) est monté dans un circuit de réfrigération interne avec au moins un second évaporateur (9), au moyen de l'au moins un second évaporateur (9), un agent caloporteur étant refroidi dans un second circuit de réfrigération externe, dans un fonctionnement de pompe à chaleur avec de l'air extérieur comme source de chaleur, un élément de construction d'une autre utilité réfrigérante étant refroidi et la chaleur perdue côté condensateur étant reprise comme chaleur de chauffage de bâtiment au choix sur la canalisation montante (2) ou le retour (3) d'un chauffage de bâtiment.

2. Procédé selon la revendication 1, **caractérisé en ce qu'**il s'agit pour l'utilité réfrigérante, d'une installation de sports d'hiver et/ou de loisirs d'hiver (11, 12) et/ou d'une installation de santé.

3. Procédé selon la revendication 1 ou 2, **caractérisé en ce qu'**en mode de fonctionnement d'hiver, une couche de glace est générée au moyen d'un serpentin de réfrigération sur une surface refroidie par condensation et gel de l'humidité de l'air.

4. Procédé selon l'une quelconque des revendications précédentes, **caractérisé en ce que** comme agent caloporteur dans le second circuit de réfrigération externe est utilisé un agent résistant au gel, en particulier une eau saline et/ou un mélange d'eau et de glycol.

5. Procédé selon l'une quelconque des revendications précédentes, **caractérisé en ce que** le second circuit de réfrigération externe de l'agent caloporteur est commuté au moins en partie entre plusieurs éléments de construction (11, 12) à refroidir d'une autre utilité réfrigérante.

6. Procédé selon la revendication 5, **caractérisé en ce que** l'agent caloporteur circule au travers d'un serpentin de réfrigération d'une patinoire (11) et/ou d'un échangeur de chaleur (12) d'une installation d'enneigement.

7. Procédé selon l'une quelconque des revendications précédentes, **caractérisé en ce que** la pression de processus de l'agent de refroidissement dans un circuit de réfrigération interne entre le condensateur (5) et un évaporateur (7, 9) est modifiée lors d'une commutation en mode de fonctionnement d'hiver.

8. Procédé selon la revendication 7, **caractérisé en ce que** la pression de processus est augmentée afin de refroidir le second circuit de réfrigération externe (11, 12) à une température plus basse que la température du premier circuit de réfrigération externe en mode de fonctionnement d'été.

9. Procédé selon l'une quelconque des revendications précédentes, **caractérisé en ce que** les températures de processus d'évaporateur sont commutées entre les modes de fonctionnement.

10. Procédé selon la revendication 9, **caractérisé en ce que** les températures de processus sont commutées entre zéro degré Celsius et moins 10°C.
